# FASCICULE DE BREVET EUROPEEN

(11) **EP 3 181 791 B1**
(45) Date de publication et mention de la délivrance du brevet: **16.07.2025**
(21) Numéro de dépôt: 16202243.8
(22) Date de dépôt: 05.12.2016
(51) Int. Cl.: E06B 3/66

(54) **OUVRANT VITRÉ COMPRENANT UN CADRE ET UN VITRAGE**
VERGLASTE ÖFFNUNG UMFASSEND EINEN RAHMEN UND EINE VERGLASUNG
GLAZED OPENING COMPRISING A FRAME AND A GLAZING

(30) Priorité: 18.12.2015 FR 1562771
(43) Date de publication de la demande: 21.06.2017
(73) Titulaire: Souchier-Boullet, 77090 Collégien (FR)
(72) Inventeur: PARIZE, Sylvain, 77120 Coulommiers (FR)
(74) Mandataire: IPAZ

(56) Documents cités:
- EP-A1- 0 745 750
- WO-A1-01/25581
- DE-A1- 10 119 640
- DE-U1- 29 724 726
- FR-A1- 2 572 766
- GB-A- 2 167 110

## Description

### Domaine de l'invention

L'invention appartient au domaine du vitrage, en particulier celui du double vitrage.

### Art antérieur

Un double vitrage comprend deux panneaux translucides sensiblement parallèles entre eux, fixés l'un à l'autre, à distance l'un de l'autre, par un entretoisement. Le double vitrage est destiné à être maintenu par un cadre d'ouvrant. Les panneaux peuvent être en différentes matières, telles que verre, verre synthétique, lisse ou dépoli, transparent ou semi-transparent, ou encore opaque.

Traditionnellement, le cadre d'ouvrant est un ensemble menuisé dans lequel le double vitrage est pris en feuillure. Un inconvénient de cette prise en feuillure est que le cadre d'ouvrant est apparent des deux côtés du double vitrage.

Pour cacher le cadre d'ouvrant d'un côté du vitrage, on connaît la technique du vitrage extérieur collé ou VEC. Le vitrage est collé contre un cadre adéquat. Les opérations de collage doivent être réalisées avec le plus grand soin et ne peuvent être exécutées que par un atelier titulaire d'une attestation de conformité délivrée par un organisme certifié.

L'invention propose un nouveau type de vitrage, qui lorsqu'il est disposé dans un ouvrant, permet de cacher le cadre d'ouvrant d'un côté ou éventuellement des deux côtés, ainsi qu'éventuellement la menuiserie d'ouvrant.

Un autre but de l'invention est de réaliser un ouvrant à cadre dissimulé d'au moins un côté et qui soit moins contraignant sur le plan de la sécurité et/ou de la réglementation sécuritaire.

EP0745750A1 divulgue un ouvrant vitré comprenant un cadre et un vitrage.

### Exposé de l'invention

On atteint au moins l'un des buts précités avec un ouvrant vitré selon la revendication 1.

Le logement a la fonction de maintenir mécaniquement le cadre autour du vitrage, et/ou la fonction de dissimuler le cadre.

Avantageusement, le logement peut être agencé pour recevoir le cadre entre lesdits deux panneaux.

Dans une réalisation, le logement existe tout autour de l'entretoisement du vitrage.

Dans une autre réalisation, le logement n'existe que sur une partie du pourtour de l'entretoisement. De préférence, cette partie est choisie pour suffire à maintenir mécaniquement le cadre autour du vitrage. Par exemple, le logement peut exister le long de deux côtés opposés du vitrage. Là où le logement n'existe pas, un seul des deux panneaux peut être débordant, ou bien aucun des deux panneaux n'est débordant.

Un verre synthétique peut typiquement être constitué par un polycarbonate plein ou encore un polychlorure de vinyle (PVC).

Dans un mode de réalisation, les deux panneaux sont constitués de verre synthétique.

Dans un autre mode de réalisation, l'un des deux panneaux est constitué de verre synthétique et l'autre des deux panneaux est constitué d'un autre matériau, de préférence un autre verre synthétique ou du verre ou de l'aluminium.

De préférence, l'intercalaire est constitué d'aluminium ou d'un intercalaire à bords chauds. Un intercalaire à bord chaud est désigné par « warm edge » dans la littérature. On parle aussi d'intercalaire isolant.

De préférence, tout ou partie du pourtour d'une face extérieure de l'entretoisement est revêtu d'une matière élastique. On peut alternativement, ou en combinaison, revêtir tout ou partie du pourtour d'une face extérieure de l'entretoisement d'adhésif, par exemple d'adhésif double face.

Selon un mode de réalisation, l'un des panneaux peut être plus débordant que l'autre le long d'au moins un bord du vitrage.

De préférence, l'ouvrant comprend en outre des moyens de guidage des pavés de blocage par rapport à la menuiserie selon une direction parallèle à l'axe de la vis.

Selon une particularité, la menuiserie est adossée contre le panneau extérieur de l'ouvrant et entoure le panneau intérieur de l'ouvrant.

### Description des figures

D'autres particularités et avantages de l'invention apparaîtront à la lecture de la description détaillée de mises en oeuvre et de modes de réalisation nullement limitatifs, au regard de figures annexées sur lesquelles :
- la FIGURE 1 est une vue partielle en coupe d'un vitrage selon un premier mode de réalisation ne faisant pas partie de l'invention, dans la région d'un bord ;
- la FIGURE 2 est une vue partielle en coupe d'un vitrage selon deuxième mode de réalisation ne faisant pas partie de l'invention, dans la région d'un bord ;
- la FIGURE 3 est une vue en perspective d'un vitrage basculant selon le deuxième mode de réalisation ne faisant pas partie de l'invention ;
- la FIGURE 4 est une vue partielle en coupe d'un premier mode de réalisation d'un ouvrant ne faisant pas partie de l'invention, dans la région d'un bord de l'ouvrant ;
- la FIGURE 5 illustre en vue latérale un ouvrant oscillant autour d'un axe horizontal, avec des débordements différents pour les deux panneaux ;
- la FIGURE 6 est une vue partielle en coupe d'un deuxième mode de réalisation d'un ouvrant selon l'invention, dans la région d'un bord inférieur ;
- la FIGURE 7 est une vue partielle en perspective éclatée du deuxième mode de réalisation.

### Description de l'invention

Ces modes de réalisation n'étant nullement limitatifs, on pourra notamment réaliser des variantes de l'invention ne comprenant qu'une sélection de caractéristiques décrites par la suite, telles que décrites ou généralisées, isolées des autres caractéristiques décrites, si cette sélection de caractéristiques est suffisante pour conférer un avantage technique ou pour différencier l'invention par rapport à l'état de la technique.

La FIGURE 1 illustre un vitrage 100 selon un premier mode de réalisation ne faisant pas partie de l'invention. Le vitrage 100 comprend deux panneaux 200 et 300 de polycarbonate plein, sensiblement parallèles entre eux fixés l'un à l'autre, à distance l'un de l'autre, par un entretoisement périphérique 400, comprenant des intercalaires de vitrage de type à bords chauds. La fixation des deux panneaux 200 et 300 à l'entretoisement 400 est typiquement réalisée par collage, par exemple au moyen d'un scotch double face.

La FIGURE 2 illustre un vitrage 1 selon un deuxième mode de réalisation ne faisant pas partie de l'invention. Le vitrage 1 comprend deux panneaux 2 et 3 de polycarbonate plein, sensiblement parallèles entre eux fixés l'un à l'autre, à distance l'un de l'autre, par un entretoisement périphérique 4, comprenant des intercalaires de vitrage de type à bords chauds. La fixation des deux panneaux 2 et 3 à l'entretoisement 4 est typiquement réalisée par collage.

Les deux panneaux 2 et 3 débordent de l'entretoisement 4 sur au moins une partie de la périphérie du vitrage en définissant entre eux, autour de l'entretoisement 4, un logement 5 agencé pour recevoir un cadre 8 d'ouvrant entre les deux panneaux 2 et 3, de façon que chaque face latérale du cadre 8 soit au moins en grande partie recouverte par l'un respectif des panneaux 2 et 3.

La face extérieure de l'entretoisement 4 est revêtue d'une matière élastique 41.

Les FIGURES 3 et 4 illustrent un ouvrant vitré 6 selon un premier mode de réalisation ne faisant pas partie de l'invention.

L'ouvrant vitré 6 comprend un cadre 8 agencé pour être inséré dans le logement 5 entre les deux panneaux 2 et 3 du vitrage 1.

Le cadre 8 est inséré tout autour de l'entretoisement 4 du vitrage 1.

Le cadre 8 est constitué de tronçons de profilé 7 assemblés aux angles par des vis 71 (FIGURE 3).

Le profilé 7 définit des conduits longitudinaux 12, et/ou des canaux longitudinaux 13 agencés pour recevoir les vis 71. En prévoyant des conduits ou canaux 12, 13 différemment espacés du plan médian 97 du profilé 7, on a la possibilité de placer aux angles des vis 71 croisées sans qu'elles interfèrent entre elles.

Le profilé 7 comprend un évidement 9 adapté pour recevoir une barre 91, dans une position escamotée relativement à un plan 92 du bord de l'ouvrant 6. La barre 91 fait typiquement partie d'une monture 17 permettant de relier l'ouvrant 6 de manière articulée à un dormant. La monture 17 comprend, outre la barre pivotante 91, une barre dormante 94 et une articulation 96 entre les barres 91 et 94.

Le profilé 7 est de préférence métallique, de manière encore plus préférée en alliage d'aluminium.

Le profilé 7 comprend une cavité interne 15 prévue notamment pour l'installation d'inserts taraudés expansibles 16 de type connu permettant de solidariser un élément extérieur au profilé 7.

Dans l'exemple représenté, la barre 91 est fixée au cadre 8 grâce à des vis 93 vissées dans les inserts 16.

Le cadre 8 est formé in situ sur le vitrage 1, par insertion des tronçons de profilé 7 dans le logement 5 entre les panneaux 2 et 3, puis assemblage des tronçons de profilé 7 entre eux aux angles du vitrage 1, où les tronçons sont taillés en biseau à 45° ou coupe droite.

Les tronçons de profilé 7 du cadre 8 sont dimensionnés de façon à comprimer une matière élastique 20 interposée entre le cadre 8 et l'entretoisement 4.

Le profilé 7 comporte sur sa face tournée vers l'entretoisement 4, des saillies 19 destinées à constituer des points de pression sur la matière élastique 20. De cette manière, il est toujours possible d'assembler parfaitement le cadre 8 et la matière élastique 20 rattrape le jeu entre le cadre 8 et le vitrage 1, de sorte que même avec des tolérances peu exigeantes le cadre 8 et le vitrage 1 sont parfaitement solidarisés.

Dans l'exemple représenté, la matière élastique 20 est au moins en partie constituée par une cale profilée qui évite tout contact direct entre le cadre 8 et le vitrage 1. Le profil de la cale a ainsi une forme générale en U qui suit le contour du logement 5.

En variante, ou dans un espace visible à la FIGURE 4 qui peut être laissé libre entre la cale et les tronçons de profilé 7, la matière élastique 20 peut comprendre une masse élastique déposée au fond du logement 5.

De préférence, le cadre 8 comprend des moyens pour protéger les bords 2A et 3A des panneaux translucides 2 et 3. Un premier moyen comprend des ailes latérales 10 du profilé 7. Un autre moyen comprend des ailes latérales 11 de la cale. Dans l'exemple, ces deux moyens sont utilisés en combinaison, avec les ailes 11 de la cale interposées entre les bords 2A 15 et 3A des panneaux et les ailes latérales 10 du profilé 7.

Dans l'exemple représenté à la FIGURE 5, qui ne sera décrit que pour ses différences par rapport à celui des FIGURES 3 et 4, l'ouvrant 6 est basculant autour d'un axe horizontal par l'articulation 96 qui peut par exemple être réalisée comme décrit en référence à la FIGURE 2.

Le sens du basculement est tel que le bas du panneau extérieur 2 pivote vers l'extérieur. Le bord inférieur du panneau extérieur 2 est donc menant dans le mouvement d'ouverture, de même que le bord supérieur du panneau intérieur 3.

Les deux bords menants pour le mouvement d'ouverture débordent plus de l'entretoisement 4 que les deux autres bords qui sont menés lors du mouvement d'ouverture.

Les bords menants débordent du corps du cadre 8 tandis que les bords menés sont en retrait par rapport au corps du cadre 8. Ainsi, la ligne de joint entre deux ouvrants superposés forme un zigzag qui est globalement ascendant de l'extérieur vers l'intérieur du bâtiment. Ceci favorise l'étanchéité à l'eau de pluie.

Dans un ensemble de plusieurs ouvrants superposés, l'ouvrant inférieur (bas de la FIGURE 5) peut avoir un bord inférieur particulier, par exemple du type représenté à la FIGURE 4, pour coopérer avec un dormant 28. Il en va de même pour le bord supérieur de l'ouvrant supérieur.

La FIGURES 6 et 7 illustrent une partie basse d'un ouvrant vitré 21 selon un deuxième mode de réalisation de l'invention, qui ne sera décrit que pour ses différences avec celui des FIGURES 2 à 5.

L'ouvrant vitré 21 comprend un cadre 8 agencé pour être inséré dans le logement 5 entre les deux panneaux 2 et 3 du vitrage 1 selon l'invention. Le cadre 8 est inséré tout autour de l'entretoisement 4 du vitrage 1.

L'ouvrant vitré 21 comprend en outre une menuiserie 23 qui est placée autour du cadre 8, et qui peut faire partie d'une armature de porte-fenêtre ou de porte vitrée par exemple. La menuiserie 23 est adossée contre la partie débordante du panneau 2, lequel déborde non seulement de l'entretoisement 4, mais également du cadre 8. Le panneau 2 est typiquement celui situé du côté extérieur au bâtiment.

Cependant, la menuiserie 23 entoure le panneau 3, réalisé beaucoup moins débordant que le panneau 2 par rapport au cadre 8.

L'ouvrant vitré 21 comprend en outre un dispositif de maintien du cadre d'ouvrant 8 en pression à l'intérieur de la menuiserie 23 au moyen de pavés de blocage 22 disposés entre la menuiserie 23 et le cadre 8. Les blocs 22 coopèrent par leur forme avec le cadre 8 de façon à interdire aux blocs 22 les mouvements ayant une composante perpendiculaire au plan du cadre 8.

Le dispositif de maintien comprend une vis de pression 24 qui est immobilisée axialement, mais libre en rotation, par rapport à la menuiserie 23. La vis 24 est en prise de filetage avec le pavé de blocage 22. Pour son immobilisation axiale, la vis 24 est en prise de filetage avec un écrou autofreiné 25 disposé de manière qu'une paroi de la menuiserie 23 soit placée entre la tête de vis 24, et l'écrou 25, sensiblement sans jeu axial sauf celui nécessaire à la libre rotation de la vis 24. En faisant tourner la vis 24 dans le sens de serrage, on déplace le pavé de blocage 22 en direction du cadre

Du fait des dispositifs de maintien à vis de pression 24 agissant sur le cadre 8 prisonnier entre les deux panneaux 2 et 3, le vitrage 1 est tenu non pas simplement par collage, mais par un assemblage vissé. On n'a donc plus besoin de le sécuriser par un élément additionnel obligatoire d'un type tel qu'utilisé selon la technique VEC.

L'ouvrant vitré 21 comprend en outre des moyens de guidage axial des pavés de blocage 22 par rapport à la menuiserie 23 d'ouvrant. Ces moyens de guidage peuvent comprendre pour chaque pavé de blocage 22 deux tiges 31 parallèles à la direction de la vis de pression 24, solidaires du bloc 22 et coulissant dans des alésages 32 de la menuiserie 23.

L'ouvrant vitré 21 comprend aussi des bandes adhésives 26 disposées entre le profilé 7 et le panneau extérieur 3 pour permettre une bonne étanchéité de l'ouvrant vitré 21.

L'ouvrant vitré 21 comprend en partie basse un logement 27 formant rail pour accueillir une équerre d'angle afin de constituer la menuiserie 23 par des profilés assemblés à onglet ou droit aux angles de l'ouvrant.

L'ouvrant à vitrage bloqué qui vient d'être décrit présente un rendu extérieur « sans menuiserie » sans pour autant nécessiter une attestation de conformité délivrée par un organisme certifié, exigée pour les montages collés.

Bien sûr, l'invention n'est pas limitée aux exemples qui viennent d'être décrits et de nombreux aménagements peuvent être apportés à ces exemples sans sortir du cadre de l'invention tel qu'il est défini par les revendications annexées.

### Nomenclature

- 1, 100: vitrage
- 2, 3, 200, 300: panneaux
- 2A, 3A: bords des panneaux 2 et 3
- 4, 400: entretoisement
- 5: logement
- 6: ouvrant vitré
- 7: profilé
- 8: cadre
- 9: évidement
- 10: aile latérale
- 11: aile latérale
- 12: emplacements pour vis
- 13: emplacements supplémentaires
- 15: cavité interne
- 16: inserts taraudés expansibles
- 17: monture
- 19: saillies
- 20: matière élastique
- 21: ouvrant vitré
- 22: pavés de blocage
- 23: menuiserie
- 24: vis de pression
- 25: écrou autofreiné
- 26: bandes adhésives
- 27: logement pour équerre d'angle
- 28: dormant
- 31: tiges parallèles
- 32: alésages
- 41: matière élastique
- 71: vis
- 91: barre escamotable
- 92: plan de bord
- 93: vis
- 94: barre dormante
- 96: articulation
- 97: plan médian

## Revendications

1. Ouvrant vitré (21) comprenant un cadre (8) et un vitrage (1 ; 100),
lequel vitrage comprend deux panneaux (2, 3 ; 200, 300) rigides translucides ou opaques sensiblement parallèles entre eux fixés l'un à l'autre, à distance l'un de l'autre, par un entretoisement périphérique (4 ; 400) comprenant des intercalaires de vitrage, l'un des deux panneaux étant constitué de verre synthétique, vitrage dans lequel l'un et l'autre des deux panneaux débordent dudit entretoisement sur au moins une partie de la périphérie dudit vitrage en définissant un logement (5) entourant au moins une partie du pourtour dudit entretoisement (4) et recevant ledit cadre (8),
ledit ouvrant comprenant en outre une menuiserie (23) entourant ledit cadre (8) ainsi qu'un dispositif (22, 24) de maintien en pression dudit cadre (8) à l'intérieur de ladite menuiserie, et
dans lequel le dispositif de maintien comprend des pavés de blocage (22) sollicités en direction du cadre (8) par une vis (24) prenant appui sur la menuiserie (23).

2. Ouvrant vitré selon la revendication précédente, dans lequel le logement (5) est agencé pour recevoir le cadre (8) entre lesdits deux panneaux (2, 3).

3. Ouvrant vitré selon l'une quelconque des revendications précédentes, dans lequel les deux panneaux (1, 2 ; 100, 200) sont constitués de verre synthétique.

4. Ouvrant vitré selon l'une quelconque des revendications précédentes, dans lequel l'autre des deux panneaux est constitué de verre ou d'aluminium.

5. Ouvrant vitré selon l'une quelconque des revendications précédentes, dans lequel l'un des panneaux est plus débordant que l'autre le long d'au moins un bord du vitrage.

6. Ouvrant vitré selon l'une des revendications 1 à 5, comprenant en outre des moyens (31, 32) de guidage des pavés de blocage (22) par rapport à la menuiserie (23) selon une direction parallèle à l'axe de la vis (24).

7. Ouvrant vitré selon l'une quelconque des revendications précédentes, dans lequel la menuiserie (23) est adossée contre le panneau extérieur (2) de l'ouvrant et entoure le panneau intérieur de l'ouvrant (3)

## Patentansprüche

1. Verglaster Flügel (21), der einen Rahmen (8) und eine Verglasung (1; 100) aufweist, wobei die Verglasung zwei zueinander im Wesentlichen parallele, durchscheinende oder opake starre Platten (2, 3; 200, 300) aufweist, die durch einen Umfangsabstandshalter (4; 400) die Verglasungszwischenlagen aufweist, mit gegenseitigem Abstand aneinander befestigt sind, und, wobei eine der beiden Platten aus Kunststoffglas besteht, wobei bei der Verglasung die beiden Platten an mindestens einem Teil des Umfangs der Verglasung über den Abstandshalter vorragen, wodurch eine Aufnahme (5) gebildet wird, die mindestens einen Teil des Umfangs des Abstandshalters (4) umgibt und den Rahmen (8) aufnimmt,
wobei der Flügel ferner einen Flügelrahmen (23) aufweist, der den Rahmen (8) umgibt, und eine Vorrichtung (22, 24) aufweist, um den Rahmen (8) mit Druck im Inneren des Flügelrahmens zu halten, und
wobei die Haltevorrichtung Sperrstücke aufweist (22), die durch eine an dem Flügelrahmen (23) abgestützte Schraube (24) in Richtung des Rahmens (8) vorgespannt sind.

2. Verglaster Flügel nach dem vorstehenden Anspruch, wobei die Aufnahme (5) angeordnet ist, um den Rahmen (8) zwischen den beiden Platten (2, 3) aufzunehmen.

3. Verglaster Flügel nach einem der vorstehenden Ansprüche, wobei die beiden Platten (1, 2; 100, 200) aus Kunststoffglas bestehen.

4. Verglaster Flügel nach einem der vorstehenden Ansprüche, wobei die andere der beiden Platten aus Glas oder Aluminium besteht.

5. Verglaster Flügel nach einem der vorstehenden Ansprüche, wobei eine der Platten entlang mindestens einem Rand der Verglasung weiter vorragt als die andere.

6. Verglaster Flügel nach einem der Ansprüche 1 bis 5, die ferner Einrichtungen (31, 32) aufweist, welche die Sperrstücke (22) in Bezug auf den Flügelrahmen (23) in einer parallel zur Achse der Schraube (24) verlaufenden Richtung führen.

7. Verglaster Flügel nach einem der vorstehenden Ansprüche, wobei der Flügelrahmen (23) gegen die äußere Platte (2) des Flügels angesetzt ist und die innere Platte (3) des Flügels umgibt.

## Claims

1. Glazed opening panel (21) comprising a frame (8) and a glazing unit (1; 100), which glazing unit comprises two rigid translucent or opaque panels (2, 3; 200, 300) substantially parallel to each other which are attached to one another, at a distance from one another, by means of a peripheral bracing (4; 400) comprising glazing spacers, one of the two panels being made of synthetic glass, in which glazing unit one and the other of the two panels project from said bracing over at least part of the periphery of said glazing unit, defining a housing (5) surrounding at least part of the perimeter of said bracing (4) and receiving said frame (8),
said opening panel further comprising a casing (23) surrounding said frame (8) as well as a device (22, 24) for holding said frame (8) under pressure inside said casing, and
wherein the holding device comprises blocking blocks (22) biased toward the frame (8) by a screw (24) bearing on the casing (23).

2. Glazed opening panel according to the preceding claim, wherein the housing (5) is arranged to receive the frame (8) between said two panels (2, 3).

3. Glazed opening panel according to any one of the preceding claims, wherein the two panels (1, 2; 100, 200) are made of synthetic glass.

4. Glazed opening panel according to any one of the preceding claims, wherein the other of the two panels is made of glass or aluminum.

5. Glazed opening panel according to any one of the preceding claims, wherein one of the panels projects further than the other along at least one edge of the glazing unit.

6. Glazed opening panel according to one of claims 1 to 5, further comprising means (31, 32) for guiding the blocking blocks (22) relative to the casing (23) in a direction parallel to the axis of the screw (24).

7. Glazed opening panel according to any one of the preceding claims, wherein the casing (23) rests against the outer panel (2) of the opening panel and surrounds the inner panel of the opening panel (3).
